# DEMANDE DE BREVET EUROPEEN

(11) **EP 0 377 544 A1**
(43) Date de publication de la demande: **11.07.1990**
(21) Numéro de dépôt: 90420007.8
(22) Date de dépôt: 04.01.1990
(51) Int. Cl.: F15B 11/05

(54) **Distributeur proportionnel pour la commande de récepteurs hydrauliques**

(30) Priorité: 06.01.1989 FR 8900566
(71) Demandeur: Tardy, Maurice, F-42420 Lorette (FR)
(72) Inventeur: Tardy, Maurice, F-42420 Lorette (FR)
(74) Mandataire: Maureau, Philippe

(57) **Abrégé**

Ce distributeur, comportant des moyens (16,17) réduisant le débit du ou des récepteurs (4) les moins chargés en fonction de la charge du ou des récepteurs (24) les plus chargés, est caractérisé en ce que ces moyens mettent en oeuvre la pression du ou des récepteurs (24) les plus chargés qui est appliquée directement sur chaque tiroir (5) de compensateur alimentant les récepteurs (4, 24), qui agit à l'encontre de l'action du ressort (6).

Application à la commande simultanée de plusieurs récepteurs hydrauliques.

## Description

La présente invention a pour objet un distributeur proportionnel pour la commande de récepteurs hydrauliques.

Il est connu d'utiliser des distributeurs proportionnels pour la commande de récepteurs hydrauliques. Un avantage du distributeur proportionnel est qu'il permet une indépendance des mouvements simultanés dans les différents récepteurs. Cependant, ce type d'appareil connaît des limites, puisque cette indépendance des mouvements n'existe plus lorsque la somme des débits des récepteurs utilisés simultanément est supérieure au débit de la pompe.

Dans un tel cas, on retrouve un fonctionnement en parallèle, le débit allant préférentiellement vers le récepteur le moins chargé.

La figure 1 du dessin schématique annexé représente une vue partielle et en coupe d'un distributeur proportionnel.

Pour ce qui concerne le tiroir principal **2** et la partie correspondante du corps **3**, le distributeur est agencé de façon symétrique par rapport à l'axe Y′Y. Le tiroir principal du distributeur est monté dans un alésage ménagé dans le corps **3**, cet alésage comportant un certain nombre de gorges annulaires, tandis que le tiroir **2** comporte également des gorges annulaires débouchant dans sa paroi.

Comme montré au dessin, ce distributeur est destiné à alimenter un récepteur désigné par la référence générale **4**, qui peut être constitué par exemple par un vérin.

Le corps **3** comporte un second alésage à l'intérieur duquel est monté coulissant un tiroir de compensateur **5** soumis à la charge d'un ressort **6**. Le fluide hydraulique est véhiculé par une pompe **7** à partir d'un réservoir **8**.

Lorsque le tiroir **2** est déplacé dans le sens de la flèche F, il se produit successivement les événements suivants :
- Interruption de la liaison entre la gorge **9** d'alimentation en fluide sous pression et la gorge de retour **10** ;
- Ouverture de la liaison de la gorge **9** avec une gorge **12** du tiroir **2**, puis, par le canal **13**, mise en communication avec une gorge **14** ménagée dans le corps, elle-même reliée avec une chambre du récepteur. La gorge symétrique de la gorge **14** est reliée à l'autre orifice de ce récepteur en raison de la symétrie par rapport à l'axe Y′Y ;
- Ouverture de l'encoche **15** d'alimentation progressive du tiroir **2**. A partir du début de cette ouverture, la pompe **7** est en liaison avec le récepteur **4** et commence à lui fournir de l'énergie motrice.
- Le tiroir de compensateur **5**, taré par le ressort **6**, entre immédiatement en action et maintient un écart de pression constant entre l'amont et l'aval des encoches d'alimentation **15** du tiroir **2**.

Cet écart de pression a la valeur suivante :
Δ P = $\frac{\text{To}}{\text{S}}$ où To représente l'effort du ressort **6**, et S est la section du tiroir de compensateur **5**.

Pour réaliser les commandes simultanées de n récepteurs avec un distributeur proportionnel de ce type, il convient, afin de conserver l'effet proportionnel, que le débit Q fourni par la pompe soit supérieur ou, éventuellement, égal à la somme des débits Q1 + Q2 + ... + Qn nécessaires à l'alimentation simultanée des n récepteurs inégalement chargés.

Pour la suite des explications, et pour des raisons de simplicité du raisonnement, le nombre n de récepteurs est égal à 2.

Si le débit Q de la pompe devient inférieur à la somme des débits Q1 + Q2, le récepteur le moins chargé recevant un débit Q1, recevra la totalité du débit qui lui est nécessaire.

Par contre, le récepteur le plus chargé recevra un débit d'une valeur Q - Q1, qui est inférieur à Q2, débit théorique nécessaire pour ce second récepteur.

Dans le cas d'utilisation d'une pompe à régulation de couple ou de puissance, il se peut que le débit de la pompe soit inférieur au débit Q1 du récepteur le moins chargé. Il n'y a alors plus de mouvement simultané car, seul le récepteur le moins chargé fonctionne. Le document FR. A. 2 587 419, concerne un dispositif permettant la réduction du débit du ou des récepteurs les moins chargés, par réduction du tarage de la balance des pressions des compensateurs. Cette réduction du tarage est obtenue par mise en oeuvre d'une pression de correction, de valeur inférieure à la pression de l'utilisateur le plus chargé, engendrée par une valve qu'il convient de piloter, en fonction du sens de variation recherché pour la pression de correction. Il s'agit d'une solution complexe et coûteuse, ne pouvant pas se monter sur des installations existantes.

Le but de l'invention est de fournir un distributeur proportionnel avec lequel on puisse disposer de la simultanéité des mouvements, quelles que soient les charges relatives des récepteurs.

A cet effet, le distributeur proportionnel qu'elle concerne comportant des moyens réduisant le débit du ou des récepteurs les moins chargés en fonction de la charge du ou des récepteurs les plus chargés, est caractérisé en ce que ces moyens mettent en oeuvre la pression du ou des récepteurs 24 les plus chargés, qui est appliquée directement sur chaque tiroir 5 de compensateur alimentant les récepteurs 4, 24, et qui agit à l'encontre de l'action du ressort 6.

Conformément à une possibilité, les moyens agissant sur chaque tiroir de compensateur sont constitués par une tige coaxiale à ce tiroir et prenant appui sur la face de celui-ci opposée à celle sur laquelle agit le ressort de tarage, et dont l'extrémité libre est équipée d'un piston sur lequel s'applique la pression du fluide alimentant le récepteur le plus chargé.

Ainsi, il est possible de corriger la différence de pression au niveau des encoches du tiroir du distributeur du récepteur le moins chargé.

Selon une forme d'exécution de ce distributeur, la tige agissant sur le tiroir de compensateur est entourée par un ressort prenant appui, d'une part, dans un alésage ménagé dans le corps et, d'autre part, sur la face du piston opposée à celle sur laquelle agit la pression du fluide alimentant le récepteur le plus chargé. La présence de ce ressort antagoniste permet de modifier la loi de correction introduite par la pression de fluide agissant sur ledit piston.

Selon une autre forme d'exécution, la tige agissant sur le tiroir de compensateur est entourée par un ressort prenant appui, d'une part, dans le fond d'un alésage ménagé dans le corps et, d'autre part, sur une rondelle disposée à l'intérieur de cet alésage, traversée par la tige et dont le mouvement en direction du piston est limité par une butée, la distance entre la rondelle et la butée étant telle qu'au cours du déplacement du piston et de la tige, le piston vienne d'abord en appui contre la rondelle et avant de déplacer éventuellement axialement celle-ci à l'encontre de l'action du ressort.

Il est ainsi possible de définir un seuil pour la mise en action de la correction, ce seuil correspondant à la mise en appui du piston contre la rondelle actionnée par le ressort.

Conformément à une autre forme d'exécution, les moyens destinés à limiter l'action de la pression de fluide sur la tige sont constitués par un piston mû hydrauliquement.

Selon une autre forme d'exécution encore, le tiroir de compensateur est équipé, sur sa face opposée à celle associée à un ressort de tarage, d'une tige sur laquelle est susceptible d'agir à l'encontre de l'action du ressort de tarage le noyau d'un électro-aimant.

Dans la mesure où l'action exercée sur le tiroir de compensateur pour réduire le débit du récepteur le moins chargé est hydraulique, il est prévu au moins un élément à fonction "ou" permettant de réaliser l'alimentation sur le piston placé en bout de la tige à partir du circuit de fluide le plus chargé. Si le nombre de récepteurs est de n, le nombre d'éléments à fonction "ou", est de n - 1. Il s'agit dans tous les cas d'une installation simple, fiable et peu coûteuse, pouvant également être montée sur des appareils existants.

De toute façon, l'invention sera bien comprise à l'aide de la description qui suit, en référence au dessin schématique annexé représentant, à titre d'exemples non limitatifs, plusieurs formes d'exécution de ce distributeur proportionnel :
Figure 2 est une vue d'un distributeur proportionnel à deux récepteurs;
Figures 3 à 6 sont quatre vues à échelle agrandie correspondant à quatre systèmes permettant d'établir un effort antagoniste sur un tiroir de compensateur.

La figure 2 représente un système similaire à celui de figure 1 dans lequel les mêmes éléments sont désignés par les mêmes références que précédemment.

Dans le cas présent, le système comprend un premier récepteur **4** qui peut être considéré comme le moins chargé. Il est alimenté en fluide par un débit Q1 fourni sous une pression P1. Le deuxième récepteur **24** est le récepteur le plus chargé ; la pompe lui fournit un débit Q2 sous une pression P2.

Comme montré au dessin, sur la face en bout de chaque tiroir de compensateur **5** prend appui, coaxialement à celui-ci, une tige **16** dont la face en bout forme un piston **17** de section s, sur lequel vient s'appliquer la pression P2 du récepteur **24** le plus chargé. La sélection de cette pression est réalisée par l'intermédiaire d'un organe **18** à fonction "ou".

Du fait de l'exercice de la pression P2 sur le piston **17** est obtenue une correction de la différence de pression ΔP aux encoches **15** du tiroir **2** du distributeur le moins chargé dont la pression est P1. L'écart de pression aux encoches du récepteur **4** le moins chargé a pour valeur :
ΔP = $\frac{\text{To}}{\text{S}}$ - (P2 - P1) $\frac{\text{s}}{\text{S}}$
où :
P2 est la pression du récepteur le plus chargé
P1 est la pression du récepteur le moins chargé
s est la section du piston **17**
To est l'effort du ressort **6** et,
S est la section du tiroir **5**.

Le choix de la section s permet de régler le niveau de correction.

La figure 3 représente une variante d'exécution dans laquelle un ressort **19** entourant coaxialement la tige **16** et logé à l'intérieur d'un alésage **20** prend appui, d'une part, sur le fond de l'alésage et, d'autre part, contre la face du piston **17** opposée à celle contre laquelle s'exerce la pression de fluide.

L'effort antagoniste du ressort **19** permet de modifier la loi de correction résultant de la pression P2 sur le piston **17**.

Dans la forme d'exécution représentée à la figure 4, le ressort **19**, logé à l'intérieur de l'alésage **20**, prend appui non pas directement contre le piston **17**, mais contre une rondelle **21** traversée librement par la tige **16** et dont le mouvement, en direction du piston **17**, est limité par un circlips **22**. Lorsque le piston **17** arrive en contact avec la rondelle **21**, il rencontre un effort antagoniste supplémentaire égal à la valeur de précontrainte du ressort **19**. La tige **16** ne peut continuer sa course que si la pression qui s'applique sur le piston **17** croît à la valeur :
Po = $\frac{\text{Fo}}{\text{s}}$
où Fo est la précontrainte du ressort et s est la section du piston **17**.

La figure 5 représente une variante d'exécution dans laquelle à mi-longueur de la tige **16** est disposé un piston **23** monté à l'intérieur d'une chambre **25** à l'intérieur de laquelle est établie une pression de fluide Pc. Cette pression de fluide génère un effort antagoniste à celui exercé par le fluide sous une pression P2 sur le piston **17**.

La figure 6 représente une variante d'exécution dans laquelle l'effort antagoniste au ressort de tarage est fourni par un électro-aimant **26** agissant sur l'extrémité de la tige **16** opposée à celle solidaire du tiroir de compensateur **5**. Le noyau de l'électro-aimant est immergé dans du fluide amené par le conduit **27**, ce qui permet un équilibrage des efforts dus à la pression.

Chaque élément de distributeur peut avoir un dispositif correcteur défini en fonction du récepteur qu'il alimente.

Comme il ressort de ce qui précède, l'invention apporte une grande amélioration à la technique existante en fournissant un distributeur proportionnel de conception simple et permettant de bénéficier d'une simultanéité des mouvements dans différents récepteurs quelles que soient les charges relatives de ceux-ci.

Comme il va de soi, l'invention ne se limite pas aux seules formes d'exécution de ce distributeur, décrites ci-dessus à titre d'exemples ; elle en embrasse, au contraire, toutes les variantes d'exécution.

## Revendications

**1**- Distributeur proportionnel pour la commande de récepteurs hydrauliques, comportant des moyens (16,17) réduisant le débit du ou des récepteurs (4), les moins chargés en fonction de la charge du ou des récepteurs (24) les plus chargés, caractérisé en ce que ces moyens mettent en oeuvre la pression du ou des récepteurs (24) les plus chargés, qui est appliquée directement sur chaque tiroir (5) de compensateur alimentant les récepteurs (4, 24), et qui agit à l'encontre de l'action du ressort (6)

**2**- Distributeur selon la revendication 1, caractérisé en ce que les moyens agissant sur chaque tiroir (5) de compensateur sont constitués par une tige (16) coaxiale à ce tiroir et prenant appui sur la face de celui-ci opposée à celle sur laquelle agit le ressort de tarage (6), et dont l'extrémité libre est équipée d'un piston (17) sur lequel s'applique la pression (P2) du fluide alimentant le récepteur (24) le plus chargé.

**3**- Distributeur selon la revendication 2, caractérisé en ce que la tige (16) agissant sur le tiroir (5) de compensateur est entourée par un ressort (19) prenant appui, d'une part, dans un alésage (20) ménagé dans le corps et, d'autre part, sur la face du piston (17) opposée à celle sur laquelle agit la pression (P2) du fluide alimentant le récepteur (24) le plus chargé.

**4**- Distributeur selon la revendication 2, caractérisé en ce que la tige (16) agissant sur le tiroir (5) de compensateur est entourée par un ressort (19) prenant appui, d'une part, dans le fond d'un alésage (20) ménagé dans le corps et, d'autre part, sur une rondelle (21) disposée à l'intérieur de cet alésage, traversée par la tige (16) et dont le mouvement en direction du piston est limité par une butée (22), la distance entre la rondelle et la butée étant telle qu'au cours du déplacement du piston (17) et de la tige, le piston vienne d'abord en appui contre la rondelle et avant de déplacer éventuellement axialement celle-ci à l'encontre de l'action du ressort (19).

**5**- Distributeur selon la revendication 2, caractérisé en ce que les moyens destinés à limiter l'action de la pression de fluide sur la tige (16) sont constitués par un piston (23) mû hydrauliquement.

**6**- Distributeur selon l'une quelconque des revendications 2 à 5, caractérisé en ce qu'il comprend au moins un élément (18) à fonction "ou" permettant de réaliser l'alimentation sur le piston (17) placé en bout de la tige (16) à partir du circuit de fluide le plus chargé.

**7**- Distributeur selon la revendication 1, caractérisé en ce que le tiroir de compensateur (5) est équipé, sur sa face opposée à celle associée à un ressort de tarage, d'une tige (16) sur laquelle est susceptible d'agir à l'encontre de l'action du ressort de tarage le noyau d'un électro-aimant (26).
